# EUROPÄISCHE PATENTSCHRIFT

(11) **EP 0 781 110 B1**
(45) Veröffentlichungstag und Bekanntmachung des Hinweises auf die Patenterteilung: **23.06.1999**
(21) Anmeldenummer: 95931231.5
(22) Anmeldetag: 01.09.1995
(51) Int. Cl.: A47L 15/44

(54) **EINSPÜLGERÄT MIT EINER EINRICHTUNG ZUM ÖFFNEN VON BEUTELN**
APPARATUS FOR INTRODUCING A WASHING AGENT, PROVIDED WITH A BAG-OPENING DEVICE
APPAREIL POUR L'INTRODUCTION D'UN AGENT DE LAVAGE, MUNI D'UN DISPOSITIF POUR L'OUVERTURE DE SACHETS

(30) Priorität: 13.09.1994 DE 4432561
(43) Veröffentlichungstag der Anmeldung: 02.07.1997
(73) Patentinhaber: LANG APPARATEBAU GMBH, 83313 Siegsdorf (DE)
(72) Erfinder: LOHWIESER, Heribert, 83313 Siegsdorf (DE); EICHNER, Walter, 83313 Siegsdorf (DE)
(74) Vertreter: Wilk, Hans-Christof, Dr.
(86) Internationale Anmeldenummer: EP9503435
(87) Internationale Veröffentlichungsnummer: WO9608195

(56) Entgegenhaltungen:
- EP-A- 0 555 514
- DE-U- 8 611 862
- FR-A- 1 191 395
- PATENT ABSTRACTS OF JAPAN vol. 14 no. 280 (C-0729) ,18.Juni 1990 & JP,A,02 084500 (LION HAIJIIN) 26.März 1990,

## Beschreibung

Die vorliegende Erfindung bezieht sich auf ein Einspülgerät mit einer Einrichtung zum Öffnen von Beutein mit in einem Gehäuse angeordneten spitzen Messern, die sich schräg zur Einführöffnung des Gehäuses hin erstrecken und eine gemeinsame Spitze bilden, wobei das Gehäuse eine Einführ- und eine Austrittsöffnung sowie ein unterhalb der Messer angeordnetes Sieb und eine unterhalb des Siebes ausgebildete Einspülkammer sowie eine Spritzdüse aufweist.

Insbesondere im Zusammenhang mit der Dosierung von pulverförmigen Spülmitteln in gewerblichen Geschirrspülmaschinen ist eine Einrichtung zum Öffnen von Beuteln bekannt. Die Einrichtung hat in einem Gehäuse angeordnete Messer, wobei das Gehäuse eine Einführ- und eine Austrittsöffnung aufweist. Durch die Einführöffnung wird ein vorzugsweise mit Pulver oder Granulat gefüllter Beutel in das Gehäuse eingeführt. Der Beutel wird im Gehäuse mittels Messern geöffnet. Die Messer bei der bekannten Einrichtung werden mechanisch so angetrieben, daß diese eine Schnittbewegung ausführen.

Nachteilig bei dieser Ausführungsform ist, daß insbesondere das Pulver zu einem erhöhtem Verschleiß der mechanisch bewegten Teile führt und zur Folge hat, daß die Einrichtung wartungsintensiv ist. Ferner besteht die Gefahr, daß die Einrichtung funktionsunfähig wird, wenn der Verschleiß weit fortgeschritten ist.

Durch die Druckschrift AT E 2501 B ist eine Einrichtung zum Öffnen von Beuteln mit in einem Gehäuse angeordneten spitzen Messern bekannt. Die Messer erstrecken sich vom Randbereich des Gehäuses schräg zur Einführöffnung hin und bilden eine gemeinsame Spitze. Das Gehäuse weist eine Einführöffnung auf, durch welche Beutel in das Gehäuse eingebracht werden, und eine Austrittsöffnung, durch die der Inhalt eines Beutels aus dem Gehäuse austreten kann.

Durch die Druckschrift DE-A 12 21 150 ist eine Vorrichtung zum Öffnen von Beuteln bekannt. Die Vorrichtung weist oberhalb eines Förderbandes und einer daran anschließenden Messerscheibe zwei Rollenketten auf, die beide in der gleichen waagerechten Ebene liegen und gegensinnig umlaufen. Die Ketten sind mit Mitnehmern in Form von Dornen ausgerüstet. Die Beutel werden von Dornen an ihren oberen Kanten erfaßt, an der unteren Kante durch die rotierende Messerscheibe aufgeschlitzt, verlieren dann ihre Unterstützungsfläche, werden entleert, abgeklopft und dadurch von den Dornen abgeworfen, so daß diese bei der Umlenkung beider Ketten wieder auseinandergehen. Das Gut aus dem geöffneten Sack fällt in einen Trichter, in dem ein Rost angeordnet ist.

Aus diesem Dokument ist zwar bekannt, im Gehäuse einen Rost anzuordnen. Der Rost hat jedoch die Funktion, Fremdkörper und gegebenenfalls Stücke des Sackes zurückzuhalten, und seine Fläche ist zu diesem Zweck eben.

Der zur Entleerung des Gehäuses eingesetzte Vibrator führt zu Nachteilen, da die Rüttelbewegung den Beutelinhalt lokal verdichtet, so daß sich im Fall von Pulver Klumpen bilden.

Die Druckschrift DE 40 22 276 C1 befaßt sich mit einer Vorrichtung zum Öffnen von festen, eindrückbaren Umhüllungen oder flexiblen Beuteln, welche eine zu entsorgende Flüssigkeit enthalten, z. B. Urin oder verdorbene Nahrungsmittel. Diese Vorrichtung ist ausschließlich zum Öffnen und Entleeren von Beuteln mit nur flüssigem Inhalt bestimmt. In dieser Vorrichtung erfolgt das Öffnen der Beutel mit motorisch bewegten scherenförmigen Messern.

Ein im unteren Teil des Gehäuses angeordnetes Ventil ist für den Eintritt von Spül-und Reinigungsflüssigkeiten vorgesehen. Das Einbringen von Spül- und Reinigungsflüssigkeit in das Gehäuse dient der Reinigung des Gehäuses, von anhaftenden Resten der zu entsorgenden Flüssigkeit.

Durch die bereits oben genannte Druckschrift AT E 2501 B ist es bekannt, zur Entleerung des Gehäuses insbesondere bei pulverförmigen Material mit sehr feiner Teilchengröße einen an sich bekannten Vibrator an der Außenseite des Gehäuses anzuordnen. Der Vibrator versetzt das Gehäuse, in dem das pulverige Material enthalten ist, in Schwingungen, wodurch das Material durch eine Austrittsöffnung aus dem Gehäuse herausfällt. Ist die Vorrichtung mit einem Vibrator versehen, so ist es notwendig, das Gehäuse federnd zu lagern, um zu verhindern, daß Vibrationen übertragen werden. Die Druckschrift schlägt hierzu ein Kissen aus federnd nachgiebigem Material vor. Durch die Verwendung eines Vibrators kann jedoch nicht verhindert werden, daß ein Teil eines Produktgutes an den Innenwänden des Gehäuses haften bleibt.

Insbesondere für die Zuführung von Reinigungsmitteln in eine Geschirrspülmaschine im gewerblichen Bereich, ist eine ausreichende und zuverlässige Zuführung eines Reinigungsmittels von Bedeutung.

Ein gattungsgemäßes Einspülgerät ist aus der DE-U-8611862 bekannt. Bei diesem vorbekannten Einspülgerät dringt neben den Messern eine Spritzdüse in den im Gehäuse verbleibenden Beutel ein. Der Beutel liegt in der Ausspülstellung auf dem im Gehäuse angeordneten Sieb auf und dient als Ausspülhülle. Die zu einer Schneide ausgebildeten Winkelschenkel sind an der Vorderwand des Gerätes angebracht und dienen im wesentlichen dazu, den Beutel für den Austritt des Wasser- Pulver-Gemisches ausreichend zu öffnen. Ein Herausrieseln des Pulvers aus dem Beutel ist in nenneswertem Umfang nicht möglich, da zwischen Sieb und Beutel kein Rieselraum vorhanden ist.

Weiterhin offenbart die EP-A-0555514 ein Einspülgerät mit einem konvexen Sieb und eine unterhalb des Siebes angeordnete Einspülkammer mit darin angeordneter Spritzdüse.

Ausgehend von diesem Stand der Technik liegt der vorliegenden Erfindung die Aufgabe zugrunde, bei einem Einspülgerät der eingangs genannten Art eine zuverlässige und ausreichende Zuführung eines Produktgutes, insbesondere eines Reinigungsmittels, für eine Vorrichtung, vorzugsweise eine Geschirrspülmaschine, zu erreichen.

Bei einem gattungsgemäßen Einspülgerät wird diese Aufgabe erfindungsgemäß dadurch gelöst, daß das Gehäuse zwischen den Messern und dem Sieb einen konischen Teibereich aufweist, wobei sich die im oberen Bereich des konischen Teilbereiches befestigten Messer vom Randbereich des Gehäuses zur Mitte des Gehäuses mit Lage ihrer gemeinsamen Spitze auf der Mittel-Längsachse des Gehäuses erstrecken und wobei das Sieb in Richtung Einführöffnung konvex ausgebildet und am unteren Rand des konischen Teilbereiches befestigt ist und, daß unterhalb des Siebes in der Einspülkammer die Spritzdüse, vorzugsweise mit im rechten Winkel zur Siebfläche ausgerichteten Sprühstrahl, angeordnet ist.

Bei dem erfindungsgemäßen Einspülgerät wird, nachdem der Beutel mit einem Reinigungsmittel geöffnet wurde, durch die Spritzdüse von unten Wasser gegen das Sieb gesprüht und in die Einspülkammer eingespült. Durch die konvexe Form des Siebes trifft der Sprühstrahl der Sprühdüse im rechten Winkel auf das Sieb auf und kann es daher relativ verlustarm durchdringen. Der das Sieb durchdringende Sprühstrahl löst z. B. pulver- oder granulatförmiges Reinigungsgut auf, welches nach unten in die Einspülkammer fließt. Das Sieb hat ferner die Funktion, noch nicht gelöste Pulver- oder Granulatteilchen zurückzuhalten.

Durch das erfindungsgemäße Einspülgerät wird auf diese Weise eine gleichmäßige und zuverlässige Zuführung eines Mittels, vorzugsweise eines Reinigungsmittels, zu einer Vorrichtung, beispielsweise einer gewerblichen Geschirrspülmaschine, erreicht.

Das Einspülgerät hat den weiteren Vorteil, daß keine bewegten Teile vorgesehen sind, die sich durch die Gehäusewand erstrecken. Hierdurch bedingt kann die Gefahr des Undichtwerdens nicht entstehen.

Die gemeinsame Spitze der Messer liegt im zentralen Bereich des Gehäuses. Hierdurch wird eine möglichst zentrische Öffnung des Bodenbeutels erreicht.

Gemäß einer vorteilhaften Ausgestaltung wird vorgeschlagen, die Messer auf einem gemeinsamen Träger anzuordnen. Der Träger kann im Inneren des Gehäuses befestigt werden. Der Träger mit den Messern vereinfacht die Handhabung gegenüber einer Ausbildung, bei der die Messer einzeln im Gehäuse befestigt werden. Der Träger mit den Messern kann z.B. nach Art eines Bajonettverschlusses mit dem Gehäuse verbunden werden.

Bei einer bevorzugten Ausbildung der Einrichtung wird vorgeschlagen, die Messer unter einem Winkel von etwa 45° zur Einführöffnung hin gerichtet anzuordnen.

Die Anzahl der Messer, die die Einrichtung aufweisen kann, ist im wesentlichen abhängig von dem Material, aus welchem der Beutel besteht, dem Inhalt des Beutels und dem Gewicht des Beutels sowie von der Ausbildung des Beutelbodens. Sind zwei Messer ausreichend zum Öffnen eines Beutels, so wird vorgeschlagen, die Messer in einer Ebene anzuordnen.

In einer bevorzugten Ausführungsform, die wenigstens drei Messer aufweist, sind die Messer so zueinander angeordnet, daß der von jeweils zwei benachbarten Messern eingeschlossene Winkel gleich ist. Diese symmetrische Anordnung der Messer führt dazu, daß der Beutel nahezu gleichmäßig geöffnet werden kann.

Die Messer sind scharfkantige gratfreie, vorzugsweise dünnwandige, Bleche Sie sind weitgehend verschleißfrei, da der Schneideffekt nicht durch geschliffene Messerschneiden bewirkt wird, sondern durch die scharfen Blechkanten, die vorzugsweise unter einem Winkel von etwa 45° von der gemeinsamen Spitze nach unten verlaufen. Hierdurch ergibt sich ein sehr effektiver ziehender Schnitt. Es wird vorgeschlagen, die einzelnen Messer zu einer Einheit miteinander zu verbinden. Die Verbindung der Messer kann stofflich, zum Beispiel durch Schweißen oder Löten erfolgen. Durch die Verbindung der Messer zu einer Einheit wird die Montage und/oder die Wartung erleichtert.

Um die Messer miteinander zu verbinden, weisen diese unterhalb der Messerspitze eine Lasche auf. Die Lasche kann durch Punktschweißen mit dem benachbarten Messer verbunden werden. Vorzugsweise ist jedes Messer nur mit einer Lasche eines benachbarten Messers verbunden.

Weitere Vorteile werden erreicht, wenn die in einer Einheit verbundenen Messer aus mindestens zwei Teilen mit Schlitzen bestehen, wobei die Teile durch Einschieben in die Schlitze zu der Einheit zusammengefügt sind. Zur Montage ist es nur notwendig, die Teile zusammenzustecken und als Einheit in das Gerät einzusetzen und dort festzuschrauben. Eine einfache und kostengünstige Fertigung wird auf diese Weise erreicht. Im nicht zusammengesteckten Zustand beanspruchen die Messer nur wenig Platz und die Kosten der Lagerhaltung sowie des Versandes werden verringert. Diese Ausgestaltung der Erfindung ermöglicht außerdem einen besonders transportsicheren Versand.

Als weitere Verbesserung wird vorgeschlagen, daß die oberen Ränder der gemeinsamen Spitze einen kleineren Winkel als die unteren Messerränder zur Längsachse der Einführöffnung bilden. Das Anstechen des Beutelbodens wird auf diese Weise erleichtert, und die Gesamthöhe des Einspülgeräts kann verringert werden.

Weitere Vorteile und Merkmale werden anhand zweier in der Zeichnung dargestellter Ausführungsbeispiele erläutert. Es zeigen
- Figur 1: einen schematischen Aufbau eines Einspülgerätes im Schnitt,
- Figur 2: das Einspülgerät nach Fig. 1 in der Draufsicht,
- Figur 3: das Einspülgerät in der Seitenansicht von links,
- Figur 4: ein Messer nach einem ersten Ausführungsbeispiel und
- Figur 5: zwei Messer nach einem zweiten Ausführungsbeispiel.

Figur 1 zeigt ein Einspülgerät mit einer Einrichtung zum Öffnen von Beuteln. Die Einrichtung weist ein Gehäuse 1 mit einer Einführöffnung 2 auf. Im Gehäuse sind vier Messer 3 angeordnet. Jedes Messer 3 erstreckt sich von einem Randbereich des Gehäuses 1 schräg zur Einführöffnung 2 hin. Die vier Messer 3 bilden eine gemeinsame Spitze 4. Jedes Messer 3 weist eine im wesentlichen senkrecht zur Längserstreckung des Messers ausgebildete Befestigungslasche 5 auf. Die Befestigungslasche 5 ist mit einer Bohrung versehen, durch die sich ein Befestigungsmittel 6 erstreckt, das in einen an der Innenseite des Gehäuses 1 ausgebildeten Vorsprung 7 eingreift. Unterhalb der Messer ist ein Sieb 8 angeordnet. Das Sieb 8 ist mittels Schrauben 9 mit dem Gehäuse verbunden.

Unterhalb des Siebes liegt eine Einspülkammer 10. In die Einspülkammer 10 ragt eine Spritzdüse 11 Die Einspülkammer 10 steht in Verbindung mit einer Austrittsöffnung 12.

Die Spritzdüse 11 ist über eine Leitung 13 mit einem Frischwasseranschluß 16 verbunden. In der Leitung 13 ist eine Sicherheitsarmatur 14 und ein Magnetventil 15 angeordnet.

Das Gehäuse 1 weist zwischen den Messern 3 und dem Sieb 8 einen konischen Teilbereich 17 auf.

Die Messer 3 bilden in den dargestellten Ausführungsbeispielen ein Öffnungskreuz. Die einzelnen Messer sind unter einem Winkel von 45° zur Einführöffnung hin angeordnet. Der jeweils von zwei benachbarten Messern eingeschlossene Winkel beta ist gleich.

Jedes Messer weist unterhalb der Messerspitze 18 eine Lasche 19 auf. Die Lasche 19 eines Messers 3 ist so gebogen, daß die Lasche 19 an einem benachbarten Messer anliegt. Die Lasche 19 kann mit einem benachbarten Messer 3 verschweißt sein.

Wird ein Beutel mit z. B. einem pulverförmigen Material durch die Einführöffnung 2 in den Innenraum des Gehäuses 1 eingebracht, so durchstößt die gemeinsame Spitze 4 der Messer 3 den Beutelboden. Die Messer 3 weisen eine Schneidkante 20 auf. Durch die Schneidkanten 20 wird der Beutelboden in vier Sektoren aufgeschnitten. Die Beutelbodensektoren werden durch den Druck des Pulvers nach unten weggeklappt. Das Pulver rieselt aus dem Beutel auf das Sieb 8. Der leere Beutel kann entnommen werden.

Wenn es sich bei dem Pulver um z. B. Reinigungsmittel handelt und das Einspülgerät mit einer Geschirrspülmaschine verbunden ist, so wird über den Anschluß 16, das Magnetventil 15 und die Sicherheitsarmatur 14 in der Leitung 13 Wasser zu der Düse 11 transportiert. Durch die Düse 11 wird Wasser gegen das Sieb 8 gesprüht, worauf sich das darauf befindliche Pulverprodukt löst und in die Einspülkammer 10 gelangt. Von der Einspülkammer 10 kann das Reinigungsmittel über die Austrittsöffnung 12 und eine nicht dargestellte Leitung der Geschirrspülmaschine zugeführt werden.

Figur 5 zeigt eine Messereinheit mit zwei beidseitigen Messern im noch nicht zusammengesetzten Zustand. Im Unterschied zu den Messern nach den bisherigen Figuren bildet die Schneidkante 20 einen Winkel von 58° mit der Längsachse der Einführöffnung und setzt sich in nicht gerader Linie bis zur Spitze 4 fort. Die die gemeinsame Spitze 4 bildenden Kanten schließen vielmehr einen Winkel von 30° zur Längsachse 21 der Einführöffnung ein. Das Anstechen des Beutelbodens wird durch diesen kleinen Winkel erleichtert. Durch den größeren Winkel der Schneitkante 20 kann die Gesamthöhe der Öffnungsvorrichtung verringert werden, ohne Nachteile beim Anstechen des Beutelbodens in Kauf nehmen zu müssen.

Ein weiterer Unterschied liegt in den Schlitzen 22 der beiden in Figur 5 dargestellten Messer. Die Verbindungslaschen nach den bisherigen Figuren sind nicht mehr erforderlich, denn die Schlitze 22 ermöglichen ein Zusammenstecken der beiden Messer nach Figur 5 zu einer Einheit, die nach dem Einsetzen in das Einspülgerät mit den Befestigungslaschen 5 festgeschraubt werden können.

Zusätzlich können mit Vorteil oberhalb der Messer 3 in den Zeichnungen nicht dargestellte Stützstangen vorgesehen sein, die ein Umfallen von großen in die Einführöffnung 2 gestellten Säcken verhindern. An der Unterseite des Einspülgeräts sind in einer weiteren vorteilhaften Ausgestaltung Rechteckrohre angebracht, in die die Gabel eines Gabelstaplers eingreifen kann, so daß ein schneller und problemloser Transport des Einspülgeräts ermöglicht wird. Diese Rechteckrohre sind in den Figuren ebenfalls nicht eingezeichnet.

Es versteht sich, daß das erfindungsgemäße Einspülgerät nicht nur zum Öffnen von Beuteln mit einem festen Stoff, sondern auch zum Öffnen von Beuteln mit einem flüssigen Stoff geeignet ist.

### Bezugszeichenliste

- 1: Gehäuse
- 2: Einführöffnung
- 3: Messer
- 4: Spitze
- 5: Befestigungslasche
- 6: Befestigungsmittel
- 7: Vorsprung
- 8: Sieb
- 9: Schrauben
- 10: Einspülkammer
- 11: Spritzdüse
- 12: Austrittsöffnung
- 13: Leitung
- 14: Sicherheitsarmatur
- 15: Magnetventil
- 16: Wasseranschluß
- 17: konischer Teilbereich
- 18: Messerspitze
- 19: Lasche
- 20: Schneidkante
- 21: Längsachse
- 22: Schlitz

## Patentansprüche

1. Einspülgerät mit einer Einrichtung zum Öffnen von Beuteln mit in einem Gehäuse (1) angeordneten spitzen Messern (3), die sich schräg zur Einführöffnung (2) des Gehäuses (1) hin erstrecken und eine gemeinsame Spitze (4) bilden, wobei das Gehäuse (1) eine Einführ- und eine Austrittsöffnung (2; 12) sowie ein unterhalb der Messer (3) angeordnetes Sieb (8) und eine unterhalb des Siebes (8) ausgebildete Einspülkammer (10) sowie eine Spritzdüse (11) aufweist,
dadurch gekennzeichnet,
daß das Gehäuse (1) zwischen den Messern (3) und dem Sieb (8) einen konischen Teilbereich (17) aufweist, wobei sich die im oberen Bereich des konischen Teilbereiches (17) befestigten Messer (3) vom Randbereich des Gehäuses (1) zur Mitte des Gehäuses (1) mit Lage ihrer gemeinsamen Spitze (4) auf der Mittel-Längsachse des Gehäuses (1) erstrecken und wobei das Sieb (8) in Richtung Einführöffnung (2) konvex ausgebildet und am unteren Rand des konischen Teilbereiches (17) befestigt ist und, daß unterhalb des Siebes (8) in der Einsprülkammer (10) die Spritzdüse (11), vorzugsweise mit im rechten Winkel zur Siebfläche ausgerichtetem Sprühstrahl, angeordnet ist.

2. Einspülgerät nach Anspruch 1,
**dadurch gekennzeichnet**,
daß die Messer (3) auf einem gemeinsamen Träger angeordnet sind.

3. Einspülgerät nach Anspruch 1 oder 2,
**dadurch gekennzeichnet**,
daß die Messer (3) unter einem Winkel von etwas 45° zur Einführöffnung (2) gerichtet sind.

4. Einspülgerät nach einem der Ansprüche 1 bis 3 mit zwei Messern,
**dadurch gekennzeichnet**,
daß die Messer (3) in einer Ebene angeordnet sind.

5. Einspülgerät nach einem der Ansprüche 1 bis 3 mit wenigstens drei Messern,
**dadurch gekennzeichnet**,
daß der von jeweils zwei benachbarten Messern (3) eingeschlossene Winkel (beta) gleich ist.

6. Einspülgerät nach einem der Ansprüche 1 bis 5,
**dadurch gekennzeichnet**,
daß die einzelnen Messer (3) in einer Einheit miteinander verbunden sind.

7. Einspülgerät nach Anspruch 6,
**dadurch gekennzeichnet**,
daß die Messer (3) stofflich miteinander verbunden sind.

8. Einspülgerät nach Anspruch 6 oder 7,
**dadurch gekennzeichnet**,
daß vorzugsweise jedes Messer (3) unterhalb der Messerspitze (4) eine Lasche (19) aufweist, und daß die Lasche (19) mit einem benachbarten Messer verbunden ist.

9. Einspülgerät nach Anspruch 8,
**dadurch gekennzeichnet**,
daß jedes Messer (3) nur mit einer Lasche (19) eines benachbarten Messers verbunden ist.

10. Einspülgerät nach Anspruch 6,
**dadurch gekennzeichnet**,
daß die in einer Einheit verbundenen Messer (3) aus mindestens zwei Teilen mit Schlitzen (22) bestehen, wobei die Teile durch Einschieben in die Schlitze (22) zu der Einheit zusammengefügt sind.

11. Einspülgerät nach einem der vorhergehenden Ansprüche,
**dadurch gekennzeichnet**,
daß die oberen Ränder der gemeinsamen Spitze (4) einen kleineren Winkel als die unteren Messerränder zur Längsachse (21) der Einführöffnung bilden.

## Claims

1. A dispenser with means for opening bags comprising pointed blades (3) which are disposed in a housing (1) and which extend obliquely of the insertion opening (2) of the housing (1) and form a common point (4), the housing (1) comprising an insertion opening (2) and a removal opening (12), a sieve (8) disposed beneath the blades (3), a dispensing compartment (10) formed beneath the sieve (8) and a spray nozzle (11), characterized in that the housing (1) comprises a conical section (17) between the blades (3) and the sieve (8), the blades (3) fixed in the upper part of the conical section (17) extending from the periphery of the housing (1) to the middle of the housing (1) with their common point (4) situated on the central longitudinal axis of the housing (1) and the sieve (8) being convex towards the insertion opening (2) and being fixed to the lower edge of the conical section (17), and in that the spray nozzle (11) is disposed beneath the sieve (8) in the dispensing compartment (10), preferably with its spray jet directed at a right angle to the surface of the sieve.

2. A dispenser as claimed in claim 1, characterized in that the blades (3) are arranged on a common support.

3. A dispenser as claimed in claim 1 or 2, characterized in that the blades (3) are directed at an angle of about 45° to the insertion opening (2).

4. A dispenser as claimed in any of claims 1 to 3 comprising two blades, characterized in that the blades (3) are arranged in one plane.

5. A dispenser as claimed in any of claims 1 to 3 comprising at least three blades, characterized in that the angle (beta) formed by two adjacent blades (3) is the same.

6. A dispenser as claimed in any of claims 1 to 5, characterized in that the individual blades (3) are joined to one another to form a unit.

7. A dispenser as claimed in claim 6, characterized in that the blades (3) are materially joined to one another.

8. A dispenser as claimed in claim 6 or 7, characterized in that, below the point (4), each blade preferably comprises a tab (19) and in that the tab (19) is connected to an adjacent blade.

9. A dispenser as claimed in claim 8, characterized in that each blade (3) is only connected to a tab (19) of an adjacent blade.

10. A dispenser as claimed in claim 6, characterized in that the blades (3) joined to form a unit consist of at least two parts with slots (22), the parts being fitted together to form a unit by insertion into the slots (22).

11. A dispenser as claimed in any of the preceding claims, characterized in that the upper edges of the common point (4) form a smaller angle than the lower blade edges to the longitudinal axis (21) of the insertion opening.

## Revendications

1. Appareil de lavage avec un dispositif pour l'ouverture de sachets (1) avec des couteaux (3) pointus disposés dans le réceptacle (1), qui s'étendent obliquement par rapport à l'ouverture d'entrée (2) du réceptacle (1) et forment une pointe commune (4), le réceptacle (1) présentant une ouverture d'introduction et une ouverture de sortie (2;12) ainsi qu'un tamis (8) disposé en-dessous des couteaux (3) et une chambre de lavage (10) formée en-dessous du tamis (8) ainsi qu'une buse de pulvérisation (11),
caractérisé en ce que
• le réceptacle (1) présente entre les couteaux (3) et me tamis (8) une partie conique (17), les couteaux (3) fixés dans la région supérieure de la partie conique (17) s'étendant de la zone du bord du réceptacle (1) au milieu du réceptacle (1) avec une position de leur pointe commune (4) sur l'axe longitudinal médian de réceptacle (1) et le tamis (8) étant formé de façon convexe en direction de l'ouverture d'introduction (2) et fixé au bord inférieur de la partie conique (17), et
• en-dessous du tamis (8) dans la chambre de lavage (10) est disposée la buse de pulvérisation (11), de préférence avec un jet de pulvérisation dirigé selon un angle droit par rapport à la surface du tamis.

2. Appareil de lavage selon la revendication 1,
caractérisé en ce que
les couteaux (3) sont disposés sur un support commun.

3. Appareil de pulvérisation selon la revendication 1 ou 2,
caractérisé en ce que
les couteaux 3 sont dirigés selon un angle d'environ 45° par rapport à l'ouverture d'introduction 2.

4. Appareil de lavage selon l'une des revendications 1 à 3 avec deux couteaux,
caractérisé en ce que
les couteaux 3 sont disposés dans un plan.

5. Appareil de lavage selon l'une des revendications 1 à 3 avec au moins 3 couteaux,
caractérisé en ce que
l'angle (bêta) délimité chaque fois par deux couteaux (3) voisins est identique.

6. Appareil de lavage selon l'une des revendications 1 à 5,
caractérisé en ce que
les divers couteaux (3) sont reliés les uns aux autres en une unité.

7. Appareil de lavage selon la revendication 6,
caractérisé en ce que
les couteaux (3) sont reliés les uns aux autres par une matière.

8. Appareil de lavage selon la revendication 6 ou 7,
caractérisé en ce que
de préférence chaque couteau (3) présente en-dessous de la pointe de couteau (4) une éclisse (19), et
en ce que
l'éclisse (19) est liée à un couteau voisin.

9. Appareil de lavage selon la revendication 8,
caractérisé en ce que
chaque couteau (3) n'est lié qu'avec une éclisse (19) d'un couteau voisin.

10. Appareil de lavage selon la revendication 6,
caractérisé en ce que
les couteaux (3) réunis en une unité se composent d'au moins deux parties avec des fentes (22), les parties étant assemblées en une unité par insertion dans la fente (22).

11. Appareil de lavage selon l'une des revendications précédentes,
caractérisé en ce que
les bords supérieurs de la pointe commune (4) forment un angle plus petit que les bords de couteaux inférieurs par rapport à l'axe longitudinal (21) de l'ouverture d'introduction.
